# EUROPÄISCHE PATENTANMELDUNG

(11) **EP 0 257 325 A1**
(43) Veröffentlichungstag der Anmeldung: **02.03.1988**
(21) Anmeldenummer: 87110940.1
(22) Anmeldetag: 28.07.1987
(51) Int. Cl.: G08B 17/10

(54) **Rauchmelder zur Brandfrüherkennung**

(30) Priorität: 31.07.1986 DE 3625910
(71) Anmelder: SIEMENS AKTIENGESELLSCHAFT, 80333 München (DE)
(72) Erfinder: Bibo, Clemens, Dipl.-Phys., D-8000 München 70 (DE); Thilo, Peer, Dr. Ing., D-8000 München 71 (DE)

(57) **Zusammenfassung**

Ein Rauchmelder zur Brandfrüherkennung weist einen Meldersockel (MS), ein Gehäuse (GH), das Lufteintrittsöffnungen besitzt, eine Abdeckkappe (AK), die einen ringförmigen Lufteinlaß-Schlitz (RS) besitzt, und im Gehäuseinneren eine Meßkammer (MK) mit einem Meßsystem auf. Das Gehäuse (GH), welches die Meßkammer (MK) umschließt, ist einstückig von einer geschlossenen Seitenwand (SW) und einem Gehäusedeckel (GD) gebildet. Der Gehäusedeckel (GD) weist zumindest im Bereich der Meßkammer (MK) eine Vielzahl von kleinen Löchern (LO) auf. Die Abdeckkappe (AK) ist in einem bestimmten Abstand zum Gehäusedeckel (GD) angeordnet und zwischen dem Gehäusedeckel (GD) und der Abdeckkappe (AK) sind zumindest drei annähernd radial verlaufende Rippen (RI) symmetrisch angeordnet. Der ringförmige Lufteinlaß-Schlitz (RS) kann im Bereich des Gehäusedeckels (GD) angeordnet sein, wobei der Gehäusedeckel (GD) konvex und die Abdeckkappe (AK) konvex ausgebildet sind.

## Beschreibung

Die Erfindung bezieht sich auf einen Rauchmelder zur Brandfrüherkennung mit einem Meldersockel, mit einem Gehäuse, das Lufteintrittsöffnungen aufweist, und mit einer Abdeckkappe, die einen ringförmigen Lufteinlaß-Schlitz aufweist, wobei im Gehäuseinneren eine Meßkammer mit einem Meßsystem angeordnet ist.

Zur Brandfrüherkennung werden vorwiegend Rauchmelder verwendet, die entweder nach dem Ionisations- oder nach dem Streulicht-Prinzip arbeiten. Für die beiden verschiedenartigen Meldertypen ist in einer Meßkammer ein Meßsystem angeordnet. Ein Gehäuse, das die Meßkammer umschließt, schützt das Meßsystem und die Meßkammer. Dabei muß einerseits die Luft bzw. der Rauch möglichst ungehindert eingelassen werden, andererseits sollen störende Einflüsse, wie Staub, Fremdlicht im Falle eines Streulichtmelders, oder Wind im Falle eines Ionisationsmelders möglichst gut abgeschirmt werden. Darüberhinaus ist erforderlich, daß das Eindringverhalten unabhängig von der Anströmrichtung ist, so daß der Melder nach allen Seiten die gleiche Ansprechempfindlichkeit besitzt. Bekannte Melder weisen häufig ein Gehäuse und ein Meßsystem auf, das rotationssymmetrisch ausgeführt ist. Da aber bereits kleine Inhomogenitäten aus strömungstechnischen Gründen große Auswirkungen haben, ist hierfür insbesondere beim Streulichtmelder ein großer Aufwand erforderlich. Deshalb werden besonders beim Streulicht melder, keine rotationssymmetrischen Systeme verwendet und entsprechend schlechtere Gleichmäßigkeiten in Kauf genommen.

Aufgabe der Erfindung ist es daher, oben geschilderte Nachteile zu vermeiden und einen Rauchmelder derart auszubilden, daß er ein verbessertes Eindringverhalten aufweist.

Diese Aufgabe wird bei einem oben geschilderten Rauchmelder erfindungsgemäß dadurch gelöst, daß das Gehäuse, welches die Meßkammer umschließt, einstückig von einer geschlossenen Seitenwand und einem Gehäusedeckel gebildet ist, daß der Gehäusedeckel zumindest im Bereich der Meßkammer eine Vielzahl von kleinen Löchern aufweist, daß die Abdeckkappe in einem bestimmten Abstand zum Gehäusedeckel angeordnet ist, und daß zwischen dem Gehäusedeckel und der Abdeckkappe zumindest drei annähernd radial verlaufende Rippen symmetrisch angeordnet sind.

Der erfindungsgemäß gestaltete Rauchmelder verwendet ein einfaches, nicht rotationssymmetrisches Meßsystem in Verbindung mit einem derartig innerhalb der Abdeckkappe angeordneten Rauchzuführungssystem, daß ein gleichmäßig rasches Raucheindringen von allen Seiten erreicht wird. Im Gegensatz zu herkömmlichen Rauchmeldern ist die rundum verlaufende Seitenwand des Gehäuses geschlossen, weist aber auf dem Gehäusedeckel - bei einem an der Raumdecke montierten Melder auf der Unterseite des Melders - eine Vielzahl von Lufteintrittsöffnungen auf. Bei dem erfindungsgemäßen Rauchmelder ist also die Luftführung derart geändert, daß der Rauch an der Labyrinthseite (Streulichtmelder) vorbei von unten gleichmäßig zur Meßkammer eingeführt wird. Dabei tritt von außen die Luft bzw. der Rauch durch den ringsum laufenden, ringförmigen Lufteinlaßschlitz zum Melder ein und nimmt dann den Weg über die vorgesehene Luftführung. Die zwischen dem Gehäusedeckel und der Abdeckkappe vorgesehenen Rippen sorgen dafür, daß der Rauch zwischen dem Meßsystem bzw. Gehäusedeckel der Meßkammer und der Abdeckkappe nicht vorbeiströmen kann. Hierdurch wird in vorteilhafter Weise ein gleichmäßiges Einströmen des Rauches in die Meßkammer erzwungen.

In einer vorteilhaften Ausgestaltung der Erfindugn ist der ringförmige Lufteinlaßschlitz im Bereich des Meldersockels angeordnet. Dies hat den Vorteil, daß der eindringende Rauch an den Seiten des Gehäuses vorbei nach unten geführt wird, wo er dann durch die vielen Löcher gleichmäßig in das Meßsystem eintritt. Diese Anordnung des Lufteinlaßschlitzes am Melder oben ist besonders vorteilhaft bei Streulichtmeldern, weil hierdurch sowohl das Fremdlicht als auch der Staub erst nach mehrmaliger Umlenkung in das Meßsystem gelangen können und somit keine Störungen mehr verursachen.

In einer weiteren Ausgestaltung der Erfindung ist zweckmäßigerweise der Lufteinlaßschlitz am Rauchmelder unten, d.h. im Bereich des Gehäusedeckels, angeordnet. Dadurch wird ein schnellerer Raucheintritt ermöglicht. Dies ist insbesondere dann gewährleistet, wenn zweckmäßigerweise nur der Gehäusedeckel konvex die Abdeckkappe hingegen konkav ausgebildet sind, so daß dazwischen ein trichterförmiger Luft- bzw. Raucheintrittsweg gebildet ist. Dies hat den Vorteil, daß der Luftstrom beschleunigt wird und somit ein schnelleres Ansprechen des Rauchmelders möglich ist. Bei einem derartig ausgebildeten Rauchmelder kann es zweckmäßig sein, beispielsweise um das Eindringen von direktem Fremdlicht in die Löcher und damit in das Meßsystem zu verhindern, die Rippen als Spiralarme auszubilden, die von der Mitte her radial nach außen verlaufen.

Weitere Ausgestaltungen und Vorteile der Erfindung ergeben sich aus den weiteren Unteransprüchen.

Anhand der Zeichnung wird die Erfindung näher erläutert. Dabei zeigen
Fig. 1 und 2 einen herkömmlichen Melder am Beispiel eines Streulichtmelders,
Fig. 3 und 4 ein Ausführungsbeispiel eines erfindungsgemäßen Melders,
Fig. 5 und 6 ein weiteres Ausführungsbeispiel eines erfindungsgemäßen Melders.

Fig. 1 zeigt einen herkömmlichen Streulichtmelder teils im Schnitt und entsprechend dazu einen Schnitt II-II gemäß Fig. 1 in Fig.2 in Draufsicht. Auf dem Meldersockel MS ist das Gehäuse GH aufgesetzt, in dem sich die Meßkammer MK mit dem Meldesystem befindet. Seitlich, d.h.an den Seitenwänden SW des Gehäuses, sind Eintrittsöffnungen für den Rauch. Innerhalb des Gehäuses GH ist ein Labyrinth LAB gebildet, das aus einer Vielzahl von besonders angeordneten Lamellen LA besteht. Über das Gehäuse GH ist eine Abdeckkappe AK gestülpt, die ringsum verlaufend einen Lufteinlaßschlitz RS aufweist, durch den der Rauch zum Gehäuse hin und dann durch die seitlichen Lufteintrittsöffnungen durch das Labyrinth zur Meßkammer hin einströmt.

In Fig. 3 ist in Seitenansicht, teilweise im Schnitt, ein erfindungsgemäßer Melder dargestellt. Entsprechend dazu der Schnitt IV-IV in Draufsicht in Fig.4. Auf dem Meldersockel MS ist das Gehäuse GH angeordnet. Das Gehäuse GH ist von einer ringsum geschlossenen Seitenwand SW und einem Gehäusedeckel GD, die beide aus einem Stück gefertigt sind, gebildet. Im Inneren des Gehäuses befindet sich die Meßkammer MK mit dem Meldemeßsystem. Über das Gehäuse GH ist eine Abdeckkappe AK gestülpt, die zwischen dem Gehäusedeckel GD und der in diesem Fall ebenfalls konvex ausgebildeten Abdeckkappe AK einen bestimmten Abstand aufweist. Im Bereich des Meldersockels MS ist der ringförmige Lufteinlaßschlitz RS angeordnet. Zumindest im Bereich der Meßkammer MK sind die Lufteintrittslöcher LO angeordnet, die von ungleichmäßiger Größe sein können und ungleichmäßig angeordnet sein können.

In Fig. 4 sieht man die hier symmetrisch angeordneten vier Rippen RE. Bei diesem Ausführungsbeispiel des erfindungsgemäßen Rauchmelders wird der Rauch, der durch den Ringschlitz RS der Abdeckkappe AK eindringt, an der Seitenwand SW des Gehäuses GH vorbeigeführt und erzwungenermaßen mittels der Rippen RI durch die Löcher LO gleichmäßig in die Meßkammer geführt. Die Rippen RI zwischen dem Gehäusedeckel GD und der Abdeckkappe AK verhindern ein Vorbeiströmen des Rauches am Meßsystem. Dabei können die Rippen RI unterschiedlich ausgestaltet sein und entweder auf dem Gehäusedeckel GD oder auf der Innenseite der Abdeckkappe AK angeformt sein. Die Anordnung des Ringschlitzes RS oben am Melder, d.h. im Bereich des Meldersockels MS, bewirkt, daß sowohl Fremdlicht als auch Staub erst nach mehrmaliger Umlenkung in die Meßkammer gelangen können. Das hat den Vorteil, daß ein wie bei bekannten Meldern bekanntes, kompliziert aufgebautes Labyrinth aus einer Vielzahl von unterschiedlich angeordneten Lamellen entfallen kann. Dies ist auch bei einem weiteren Ausführungsbeispiel, wie es in der Fig. 5 und 6 dargestellt ist, möglich.

Fig. 5 zeigt wiederum in Seitenansicht, teilweise geschnitten, einen Rauchmelder mit besonders gutem Eindringverhalten. Entsprechend dazu ist in Fig. 6 die Schnittzeichnung gemäß VI-VI nach Fig. 5 in Draufsicht dargestellt. Bei diesem Ausführungsbeispiel ist der ringförmige Lufteinlaßschlitz unten am Melder, d.h. im Bereich von Abdeckkappe AK und Gehäusedeckel GD angeordnet. Ferner ist die Abdeckkappe AK konkav ausgebildet, während der Gehäusedeckel GD des Gehäuses GH konvex ausgebildet ist. Dadurch ist ein konisch nach außen sich öffnender Raucheintrittsweg gebildet, der wie ein Trichter das Eindringen des Luftstroms und damit des Rauches beschleunigt. Die Rippen RI sind als Spiralarme, die vom Zentrum nach außen verlaufen, ausgebildet. Mit dieser Ausgestaltung wird ein von allen Seiten her gleichmäßiger und rascher Raucheintritt erreicht. Dabei wird dennoch das Eindringen von direktem Fremdlicht in die Löcher LO des Meßsystems bzw. der Meßkammer MK verhindert. Ein derartig ausgebildeter Melder führt daher zu einem schnelleren Ansprechen. Zweckmäßigerweise können evtl. verbleibende Richtungsabhängigkeiten dadurch behoben werden, daß die Anzahl und die Anordnung der Löcher LO ungleichmäßig und die Größe der Löcher unterschiedlich ist.

Im Gegensatz zu dem bekannten Melder, wie er in den Figuren 1 und 2 gezeigt ist, wo Teile des Meßsystems durch das Labyrinth LAB, die Sendeoptik SO und die Empfangsoptik EO dem Raucheintritt unterschiedliche Strömungswiderstände entgegensetzen, sodaß es zu einer Richtungsabhängigkeit führt, weist der erfindungsgemäße Rauchmelder ein verbessertes, gleichmäßiges und auch beschleunigendes Raucheintrittsverhalten auf.

## Patentansprüche

1. Rauchmelder zur Brandfrüherkennung mit einem Meldersockel (MS), mit einem Gehäuse (GH), das Lufteintrittsöffnungen aufweist, und mit einer Abdeckkappe (AK), die einen ringförmigen Lufteinlaß-Schlitz (RS) aufweist, wobei im Gehäuseinneren eine Meßkammer (MK) mit einem Meßsystem angeordnet ist,
**dadurch gekennzeichnet**, daß das Gehäuse (GH), welches die Meßkammer (MK) umschließt, einstückig von einer geschlossenen Seitenwand (SW) und einem Gehäusedeckel (GD) gebildet ist, daß der Gehäusedeckel (GD) zumindest im Bereich der Meßkammer (MK) eine Vielzahl von kleinen Löchern (LO) aufweist, daß die Abdeckkappe (AK) in einem bestimmten Abstand zum Gehäusedeckel (GD) angeordnet ist, und daß zwischen dem Gehäusedeckel (GD) und der Abdeckkappe (AK) zumindest drei, annähernd radial verlaufende Rippen (RI) symmetrisch angeordnet sind.

2. Rauchmelder nach Anspruch 1,
**dadurch gekennzeichnet**, daß der ringförmige Lufteinlaß-Schlitz (RS) im Bereich des Meldersockels (MS) angeordnet ist.

3. Rauchmelder nach Anspruch 1,
**dadurch gekennzeichnet**, daß der ringförmige Lufteinlaß-Schlitz (RS) im Bereich des Gehäusedeckels (GD) angeordnet ist.

4. Rauchmelder nach einem der vorhergehenden Ansprüche,
**dadurch gekennzeichnet**, daß die Abdeckkappe (AK) und der Gehäusedeckel (GD) konvex ausgebildet sind.

5. Rauchmelder nach einem der vorhergehenden Ansprüche,
**dadurch gekennzeichnet**, daß die Abdeckkappe (AK) konkav ausgebildet ist.

6. Rauchmelder nach einem der vorhergehenden Ansprüche,
**dadurch gekennzeichnet**, daß vier symmetrisch angeordnete Rippen (RI) zwischen Gehäusedeckel (GD) und Abdeckkappe (AK) vorgesehen sind.

7. Rauchmelder nach einem der vorhergehenden Ansprüche,
**dadurch gekennzeichnet**, daß die Rippen (RI) als Spiralarme ausgebildet sind.

8. Rauchmelder nach einem der vorhergehenden Ansprüche,
**dadurch gekennzeichnet**, daß die Rippen (RI) auf dem Gehäusedeckel (GD) oder auf der Innenseite der Abdeckkappe (AK) angeformt sind.

9. Rauchmelder nach einem der vorhergehenden Ansprüche,
**dadurch gekennzeichnet**, daß die Rippenstärke annähernd dem Abstand zwischen dem Gehäusedeckel (GD) und der Abdeckkappe (AK) entspricht.

10. Rauchmelder nach einem der vorhergehenden Ansprüche,
**dadurch gekennzeichnet**, daß die Größe der Löcher (LO) unterschiedlich, die Anzahl und die Anordnung der Löcher unsymmetrisch ist.
